# EUROPÄISCHE PATENTSCHRIFT

(11) **EP 1 582 651 B1**
(45) Veröffentlichungstag und Bekanntmachung des Hinweises auf die Patenterteilung: **20.05.2009**
(21) Anmeldenummer: 05400008.8
(22) Anmeldetag: 10.03.2005
(51) Int. Cl.: E04F 13/06, E04F 19/02, E04B 1/76

(54) **Randseitiger Abschluss eines Wärmedämmverbundsystemes an einer Gebäudeaussenwand**
Lower finishing edge of a composite thermal lining system of a façade
Finition en partie inférieure d'un système composite de parement d'isolation d'une façade

(30) Priorität: 11.03.2004 DE 102004013074
(43) Veröffentlichungstag der Anmeldung: 05.10.2005
(73) Patentinhaber: Deutsche Amphibolin-Werke von Robert Murjahn Stiftung & Co KG, 64372 Ober-Ramstadt (DE); Elk Fertighaus Aktiengesellschaft, 3943 Schrems (AT)
(72) Erfinder: Enzenbeger, Gerhard, 4922 Geiersberg (AT)
(74) Vertreter: Pfenning, Meinig & Partner GbR

(56) Entgegenhaltungen:
- EP-A- 1 205 613
- DE-A1- 19 718 449
- DE-U1- 8 904 949
- DE-U1- 8 907 263
- DE-U1- 9 003 531
- DE-U1- 9 005 374
- DE-U1- 20 109 726
- DE-U1- 29 606 107

## Beschreibung

Die Erfindung betrifft einen Abschluss für Wärmedämmverbundsysteme von Gebäudeaußenwänden, bei denen Sockelprofile, die einen Feuchtigkeitsschutz und konstruktiven Abschluss bilden und unmittelbar an der eigentlichen Gebäudewand befestigt sind, vorhanden sind. Der Abschluss kann an vertikal ausgerichteten äußeren Rändern von Wärmedämmverbundsystemen, bevorzugt an unteren Rändern von Geschoßübergängen und besonders bevorzugt im Sockelbereich angeordnet sein.

Bei herkömmlichen Wärmedämmverbundsystemen wird eine Wärmedämmung, bevorzugt in Form von plattenförmigen Wärmedämmelementen, entweder unmittelbar an einer Gebäudewand bzw. auch in einem geringen Abstand zu dieser angebracht. Die Oberfläche einer solchen Wärmedämmung wird dann nachfolgend in der Regel mit einer Putzschicht versehen, wobei auf die Wärmedämmung bzw. in die Putzschicht ein Armierungsgewebe aufgebracht bzw. eingebettet werden kann. Eine solche Putzschicht kann dabei als Zweischichtaufbau, bestehend aus einem Unterputz und einem Oberputz ausgebildet werden. Die Oberfläche des Putzes, die die eigentliche sichtbare Oberfläche einer Gebäudeaußenwand bildet, kann dann nochmals mit einem Farbanstrich versehen werden.

Die Wärmedämmung ist dabei üblicherweise nicht bis in/an den eigentlichen Erdboden des jeweiligen Gebäudes geführt, sondern sie endet in einem gewissen Abstand zum Erdboden.

Um einen Feuchtigkeitsschutz, insbesondere gegen Spritzwasser von unten zu erreichen, werden Sockelprofile, die üblicherweise aus einem korrosionsbeständigen Metall oder einem Kunststoff hergestellt sind, eingesetzt. Solche Sockelprofile werden dabei üblicherweise mit der Gebäudewand verschraubt, verklammert oder genagelt, so dass sie auch einen Halt für die jeweilige Wärmedämmung bilden können.

Bei den herkömmlichen Lösungen werden vordere Stirnkanten von Sockelprofilen in einen aufgebrachten Putz eingebettet, so dass mit dem Putz, gegebenenfalls mit dem Armierungsgewebe unterstützt, auch eine stoffschlüssige Verbindung von Wärmedämmung und Sockelprofil erreicht werden kann. Außerdem erfolgt die Einbettung des Stirnkantenbereiches von Sockelprofilen in den Putz so, dass eine glatte ebene Außenfläche des aufgebrachten Putzes erreicht werden kann.

Eine solche Befestigungs- und Verbindungstechnik kann aber zu Zerstörungen und hier insbesondere zu Rissbildungen im aufgebrachten Putz führen, die sowohl die vorab aufwendig erreichte Ästhetik, wie auch die Gebrauchsfähigkeit des Wärmedämmverbundsystems negativ beeinträchtigen. So sind solche Risse bereits nach kurzer Zeit, insbesondere durch eindringenden Schmutz deutlich sichtbar und bilden außerdem Kapillare für eindringende Feuchtigkeit, was sich insbesondere bei entsprechend auftretenden Frost-Tau-Zyklen negativ in der Form auswirkt, dass es zumindest zu einer Vergrößerung der Risse kommen kann. Die unerwünschte Rissbildung wird dabei durch das unterschiedliche Wärmeausdehnungsverhalten der im Bodenbereich von Wärmedämmverbundsystemen eingesetzten Sockelprofile und der anderen Werkstoffe hervorgerufen. Diese dehnen sich bei Erwärmungen lokal differenziert, infolge erheblicher Temperaturgradienten mehr oder wendiger aus, was zu erheblichen Spannungen und dementsprechend zur Ausbildung der unerwünschten Risse führt. In Extremfällen kann es dabei sogar bis zu relativ großflächigen Abplatzungen des aufgebrachten Putzes kommen.

Solche Spannungen, die bei einer lokal differenzierten Erwärmung oder auch Abkühlung negativ wirken, werden auch dadurch hervorgerufen, dass die Wärmeleitfähigkeit der eingesetzten Werkstoffe erheblich voneinander abweicht, so dass einzelne Teile oder Bereiche schneller erwärmt oder abgekühlt werden und auch dadurch die eine jeweils unterschiedliche Wärmeausdehnung bewirkenden Temperaturunterschiede auftreten. In Extremfällen können Temperaturgradienten bis hin zu 80 K auftreten.

Aus EP 1 205 613 A2 ist ein zweiteiliges Abschlussprofil für Dämmplatten von Gebäuden, mit einem an einer Wand befestigbaren Befestigungsschenkel und einem Verbindungsschenkel bekannt.

Das DE 296 06 107 U1 betrifft ein Abschlussprofil für Wärmedämmschicht für eine Gebäudewand. Dabei ist ein Profilteil als Abschlussprofil für eine Wärmedämmschicht vorhanden, das mit einem Sockelprofil verbunden werden kann.

In DE 197 18 449 A1 ist eine Abschlussschiene für eine Bauwerks-Wärmedämmung, die mit zwei Schienenteilen, gebildet ist, offenbart.

Das DE 201 09 726 U1 betrifft eine Aufsteckprofilleiste für Sockelprofilleisten von Fassadenverkleidungen.

Im DE 89 04 949 U1 ist eine Winkelschiene zum Halten von plattenförmigen Bauelementen beschrieben.

Aus DE 90 03 531, DE 89 07 263 U1 und DE 90 05 374 U1 ist jeweils eine Sockelprofilleiste für den Vollwärmeschutz von Gebäuden bekannt.

Es ist daher Aufgabe der Erfindung, bei gleichzeitigem Feuchtigkeitsschutz einen eine Beschädigung bzw. Rissbildung vermeidenden randseitigen Abschluss für Wärmedämmverbundsysteme an Gebäudeaußenwänden vorzuschlagen.

Erfindungsgemäß wird diese Aufgabe mit den im Anspruch 1 bezeichneten Merkmalen gelöst. Vorteilhafte Ausgestaltungsformen und Weiterbildungen der Erfindung können mit den in den untergeordneten Ansprüchen enthaltenen Merkmalen erreicht werden.

Der erfindungsgemäße randseitige Abschluss eines Wärmedämmverbundsystems an eine Gebäudeaußenwand, der bevorzugt in deren Sockelbereichen angeordnet ist, verwendet ebenfalls an der jeweiligen Gebäudewand befestigte Sockelprofile, die den gewünschten Feuchtigkeitsschutz bilden. Die Sockelprofile können aus den unterschiedlichsten Werkstoffen, wie Metallen, mit oder ohne Korrosionsschutzschicht, aber auch aus einem geeigneten Kunststoff hergestellt werden. Die Herstellung kann dabei durch geeignete Formgebungsverfahren, wie Strangpressen, Abkanten und gegebenenfalls auch durch Kunststoffspritzgießen erfolgen.

Erfindungsgemäß ist aber zusätzlich ein Aufsteckprofil vorhanden, das wiederum fest mit Wärmedämmelementen der Wärmedämmung verbunden ist. Dieses Aufsteckprofil und die jeweiligen Sockelprofile sind dabei so ausgebildet, dass ein kritischer Stirnkantenbereich von Sockelprofilen umgriffen ist, der einen Abschluss und Schutz im Stirnkantenbereich des Sockelprofils bilden kann.

Das Umgreifen des Stirnkantenbereiches des Sockelprofils wird mit einem Teil des Aufsteckprofils, der als Einführfalz für den Stirnkantenbereich von Sockelprofilen ausgebildet ist, erreicht. Ein solcher Einführfalz kann dabei eine Längsnut sein, die von zwei zumindest in etwa parallel zueinander ausgerichteten Schenkeln eingefasst ist.

Im montierten Zustand ist dann der Stirnkantenbereich von Sockelprofilen von einer solchen Längsnut zwischen den Schenkeln angeordnet, wobei auf eine starre Verbindung zwischen Sockelprofilen und Aufsteckprofilen verzichtet werden soll.

Dadurch können Sockelprofile und Aufsteckprofile eine nahezu ungehinderte Relativbewegung zueinander ausführen und die im einleitenden Teil der Beschreibung erwähnten Nachteile können so vermieden werden.

Erfindungsgemäß sind Sockelprofile und Aufsteckprofile so ausgebildet, dass sie form- und/oder kraftschlüssig miteinander verbunden sind , wobei eine solche Verbindung aber nicht in Form einer festen Einspannung wirkt , sondern eine Relativbewegung zumindest in einer Achsrichtung möglich ist.

Bei einer Ausbildung mit einem Einführfalz kann dies durch entsprechende Dimensionierung der bereits erwähnten Schenkel und ihres Abstandes zueinander erreicht werden. So können diese Schenkel mit dem eingeführten Stirnkantenbereich von Sockelprofilen quasi eine "Spielpassung" bilden, die trotz wirkender Haltekräfte zwischen Sockelprofil und Aufsteckprofil, die angesprochene Relativbewegung ermöglichen, da die Haltekräfte insoweit begrenzt sind, dass durch unterschiedliche Wärmeausdehnung bedingte Bewegungen der kritischen Elemente (Sockel- und Aufsteckprofil) möglich sind und so keinerlei zu Spannung führenden Kräfte wirken und zumindest nicht in den Putzbereich des Wärmedämmverbundsystems eingeleitet werden.

Die bereits in allgemeiner Form angesprochene Befestigung von Aufsteckprofilen an den Wärmedämmelementen der Wärmedämmung kann vorteilhaft durch ein Armierungsgitter unterstützt werden, das an einem Aufsteckprofil befestigt worden ist.

Ein solches Armierungsgitter kann besonders vorteilhaft in einen auf die Außenseite eines Wärmedämmverbundsystems aufgebrachten Putz eingebettet werden, so dass eine entsprechende stoffschlüssige Verbindung zwischen Aufsteckprofil und Wärmedämmung möglich ist.

Das mit Aufsteckprofilen verbundene Armierungsgitter sollte bevorzugt in Form eines flexiblen Gewebes ausgebildet sein, wobei die gewählte Gitterstruktur eine gute Einbettung in den Putz ermöglichen sollte. Das gewählte Gewebe sollte möglichst eine ausreichende Festigkeit und Werkstoffeigenschaften aufweisen, die unter den herrschenden Bedingungen eine hohe Lebensdauer erwarten lässt. So sind insbesondere Glasfaserkomposite geeignet.

Die Verbindung von Armierungsgitter und Aufsteckprofil sollte möglichst ebenfalls stoffschlüssig erfolgen, was beispielsweise durch eine Verklebung oder Verschweißung erreichbar ist.

Eine solche Verbindungstechnik ist außerdem unter dem Aspekt der Vermeidung von Wärmebrücken zu bevorzugen.

Unter diesem Aspekt, dem Leichtauaspekt und für ebenfalls eine erhöhte Lebensdauer ist es vorteilhaft Aufsteckprofile aus einem geeigneten Kunststoff bei erfindungsgemäßen bodenseitigen Abschlüssen einzusetzen.

Der kritische Stirnkantenbereich von Sockelprofilen, der von einem Teil des Aufsteckprofils umgriffen ist, ist erfindungsgemäß an einem Schenkel von Sockelprofilen angeordnet, der in vertikaler Richtung ausgerichtet und eine Tropfkante bildet und dabei der Stirnkantenbereich in Richtung des Erdbodens angeordnet ist.

Demzufolge kann der Stirnkantenbereich von oben in einen bereits vorab beschriebenen Einführfalz eingeführer werden.

An Aufsteckprofilen und/oder Sockelprofilen können aber auch Durchbrechungen und/oder Einschnitte ausgebildet sein, die unterschiedliche Funktionen ausüben können.

So kann mittels ausgebildeter Einschnitte eine reduzierte Kontaktfläche von Aufsteck- und Sockelprofil erreicht werden, die wiederum zu einer reduzierten Haltekraft führen kann.

In lokal vorgebbarer Form angeordnete Einschnitte können aber auch in Verbindung mit entsprechend an Sockelprofilen vorhandenen Konturelementen, beispielsweise Auswölbungen eine Führung beim Befestigen von Aufsteck- und Sockelprofilen miteinander in vorgegebenen Positionen ermöglichen und außerdem eine seitliche Verschiebungsbegrenzung der miteinander verbundenen Aufsteck- und Sockelprofile darstellen. Dabei sollte aber auch möglichst ein ausreichend großes Spiel einer solchen Führung eingehalten werden, die geringe Relativbewegungen auch in seitlicher Richtung zulässt.

Durchbrechungen können ebenfalls zur Reduzierung der jeweiligen Kontaktflächen und Reibkräften zwischen Aufsteck- und Sockelprofil führen.

Durchbrechungen können aber auch eine Abflussmöglichkeit für gegebenenfalls gebildetes Kondensat darstellen, wobei sie in diesem Fall möglichst im vertikal unteren Teil von Aufsteckprofilen angeordnet sein sollten.

Bei erfindungsgemäßen randseitigen Abschlüssen des Wärmedämmverbundsystems an einer Gebäudeaußenwänd können mehrere Sockelprofile in einer Reihenanordnung über die gesamte Länge bzw. Höhe einer jeweiligen Gebäudewand an dieser befestigt worden sein.

In vielen Fällen besteht dann die Möglichkeit, ein einziges auf die entsprechende Länge geschnittenes Aufsteckprofil über die gesamte Länge bzw. Höhe einer solchen Gebäudewand einzusetzen.

Ist dies nicht möglich, können selbstverständlich auch mehrere Aufsteckprofile hintereinander an einer Gebäudeaußenwand eingesetzt werden. Dabei sollte aber möglichst eine Stoßüberdeckung benachbarter Stirnkanten von Sockelprofilen und benachbarter Aufsteckprofile vermieden werden.

Die Stirnkantenbereiche von benachbarten Aufsteckprofilen können vorteilhaft miteinander verbunden werden, wobei dies mit formschlüssigen, kraft- und stoffschlüssigen Verbindungstechniken möglich ist. So kann beispielsweise eine Verschweißung oder eine Verklebung der Stirnkantenbereiche von benachbarten Aufsteckprofilen durchgeführt werden. Die Verbindung kann aber auch durch eine einseitige Aufweitung an einem Stirnkantenbereich eines Aufsteckprofils, in die der jeweils benachbarte Stirnkantenbereich eines anderen Aufsteckprofils eingeführt werden kann, erreicht werden.

Selbstverständlich sind auch zusätzliche in geeigneter Form gestaltete und dimensionierte Verbindungselemente denkbar.

Die Erfindung kann ohne weiteres vor Ort bei einer Montage von Wärmedämmverbundsystemen unmittelbar am Gebäude eingesetzt werden. Es ist aber auch ohne weiteres möglich, sie bei einer Vormontage gesamter Gebäudewände, insbesondere im Fertighaus-Sektor einzusetzen.

Nachfolgend soll die Erfindung beispielhaft näher erläutert werden.

Dabei zeigt:
- Figur 1: in schematischer Form ein Beispiel eines erfindungsgemäßen Abschlusses.

In Figur 1 ist in schematischer Form ein Beispiel eines erfindungsgemäßen hier bodenseitigen Abschlusses eines Wärmedämmverbundsystems an einer Gebäudeaußenwand 5 gezeigt.

Unterhalb einer Wärmedämmung, die aus Wärmedämmelementen 4 gebildet ist, ist ein Sockelprofil 2 angeordnet. Das Sockelprofil 2 ist fest mit der Gebäudeaußenwand 5 verbunden und bei diesem Beispiel in zweifacher Form abgewinkelt. Dabei geht ein vertikal ausgerichteter Schenkel, an dem das Sockelprofil 2 mit der Gebäudeaußenwand 5 verbunden ist, in einen horizontalen Schenkel über, der die untere Kante der Wärmedämmung 4 sowohl schützt, wie auch stützt. Der Schenkel hat eine Länge, die in etwa der Dicke der jeweiligen Wärmedämmung/Wärmedämmelemente 4 entspricht. An diesen Schenkel schließt sich ein vertikal nach unten abgewinkelter weiterer Schenkel an, dessen in Richtung Boden weisender Stirnkantenbereich von einem Teil eines Aufsteckprofils 1 umgriffen ist.

Dieser Teil des Aufsteckprofils 1 bildet einen Einführfalz oder eine Einführnut für den kritischen Stirnkantenbereich eines Sockelprofils 1.

Dabei kann das Umgreifen des Teiles des Aufsteckprofils 1 des Stirnkantenbereiches des Sockelprofils 2, wie in Figur 1 gezeigt, in berührungsloser Form erfolgen, so dass eigentlich kein unmittelbarer Kontakt von Sockelprofil 2 und Aufsteckprofil 1 auftritt.

Der den Stirnkantenbereich des Sockelprofils 2 umgreifende Teil des Aufsteckprofils 1 kann aber auch so gestaltet und dimensioniert sein, dass ein Kontakt der jeweiligen Oberfläche von Aufsteckprofil 1 und Stirnkantenbereich des Sockelprofils 2 zugelassen wird, wobei jedoch relativ geringe Anpresskräfte wirken sollten, die die im allgemeinen Teil der Beschreibung bereits mehrfach erwähnten Relativbewegungen der beiden Elemente zulassen.

Am oberen Rand des Aufsteckprofils 1 ist ein Armierungsgitter 3 aus einem relativ groben Glasfasergewebe durch eine Verklebung befestigt.

Zumindest das Armierungsgitter 3 kann dann bei der Fertigstellung des Wärmedämmverbundsystems in den Putz eingebettet werden, so dass eine stoffschlüssige Verbindung über Armierungsgitter 3 im Putz (hier nicht dargestellt) und dementsprechend auch des Aufsteckprofils hergestellt werden kann.

Selbstverständlich besteht auch die Möglichkeit den vertikal oberen Teilbereich von Aufsteckprofilen 1 neben dem Armierungsgitter 3 mit in einen Putzaufbau einzubetten.

Wie aus Figur 1 deutlich erkennbar, sollte ein berührender Kontakt der untersten Stirnfläche von Sockelprofilen 1 mit dem den Stirnkantenbereich umgreifenden Teil des Aufsteckprofils 1 in jedem Fall vermieden werden, so dass eine gegebenenfalls auftretende Längenausdehnung des Sockelprofils 2 nicht behindert wird.

## Patentansprüche

1. Randseitiger Abschluss des Wärmedämmverbundsystems an einer Gebäudeaußenwand (5),
mit an der Gebäudewand (5) befestigten Sockelprofilen (2), die einen Feuchtigkeitsschutz und konstruktiven unteren Abschluss der Wärmedämmelemente (4) bilden,
dabei ein Stirnkantenbereich der Sockelprofile (2) von einem Teil eines Aufsteckprofils (1) umgriffen ist, wobei das Aufsteckprofil (1) fest
mit den Wärmedämelementen (4) verbunden ist und der Teil des Aufsteckprofils (1) als Einführfalz für den Stirnkantenbereich der Sockelprofile (2) ausgebildet ist,
**dadurch gekennzeichnet, dass**
der von einem Teil des Aufsteckprofils (1) umgriffene Stirnkantenbereich der Sockelprofile (2) an einem vertikal in Richtung des Bodens abgewinkelten Schenkel von Sockelprofilen (2), der eine Tropfkante bildet, angeordnet ist und
ein oder mehrere Sockelprofil(e) (2) mit mindestens einem Aufsteckprofil (1) form- und/oder kraftschlüssig so miteinander verbunden sind, dass eine Relativbewegung zwischen Sockelprofil(en) (2) und Aufsteckprofil (1) zumindest in eine Achsrichtung möglich ist.

2. Abschluss nach Anspruch 1, **dadurch gekennzeichnet, dass** das Aufsteckprofil (1) mit einem Armierungsgitter (3) verbunden ist.

3. Abschluss nach Anspruch 2,
**dadurch gekennzeichnet, dass** das Armierungsgitter (3) aus einem flexiblen Gewebe gebildet ist.

4. Abschluss nach einem Ansprüche 2 bis 3, **dadurch gekennzeichnet, dass** Aufsteckprofil (1) und Armierungsgitter (3) stoffschlüssig miteinander verbunden sind.

5. Abschluss nach einem der Ansprüche 1 bis 4, **dadurch gekennzeichnet, dass** das Aufsteckprofil (1) aus einem Kunststoff gebildet ist.

6. Abschluss nach einem der Ansprüche 1 bis 5, **dadurch gekennzeichnet, dass** am Aufsteckprofil (1) und/oder Sockelprofil (2) Durchbrechungen und/oder Einschnitte ausgebildet sind.

7. Abschluss nach Anspruch 6, dass Durchbrechungen am vertikal unteren Teil des Aufsteckprofils (1) ausgebildet sind.

8. Abschluss nach einem der Ansprüche 1 bis 7, **dadurch gekennzeichnet, dass** benachbarte Aufsteckprofile (1) jeweils stirnseitig stoff,- kraft-und/oder formschlüssig miteinander verbunden sind.

## Claims

1. An edge termination of the thermal-insulation composite system on an external wall (5) of a building,
with profiled base members (2) which are fastened to the building wall (5) and which form a protection against damp and a structural lower termination of the thermal-insulation elements (4),
a front-edge region of the profiled base members (2) having part of a profiled attachment member (1) engaging around it, wherein the profiled attachment member (1) is connected in a fixed manner to the thermal-insulation elements (4) and the part of the profiled attachment member (1) is constructed in the form of an insertion fold for the front-edge region of the profiled base members (2),
**characterized in that**
the front-edge region of the profiled base members (2) - having part of the profiled attachment member (1) engaging around it - is arranged on a limb of the profiled base members (2) which is angled vertically in the direction of the ground and which forms a drip edge, and one or more profiled base members (2) and at least one profiled attachment member (1) are connected to one another in a positively and/or non-positively locking manner in such a way that a relative movement between the profiled base member or members (2) and the profiled attachment member (1) is possible at least in an axial direction.

2. A termination according to Claim 1, **characterized in that** the profiled attachment member (1) is connected to a reinforcement grid (3).

3. A termination according to Claim 2, **characterized in that** the reinforcement grid (3) is formed from a flexible webbing.

4. A termination according to any one of Claims 2 to 3, **characterized in that** the profiled attachment member (1) and the reinforcement grid (3) are joined to each other in an integral manner.

5. A termination according to any one of Claims 1 to 4, **characterized in that** the profiled attachment member (1) is formed from a plastics material.

6. A termination according to any one of Claims 1 to 5, **characterized in that** apertures and/or indentations are formed on the profiled attachment member (1) and/or the profiled base member (2).

7. A termination according to Claim 6, **characterized in that** apertures are formed on the vertically lower part of the profiled attachment member (1).

8. A termination according to any one of Claims 1 to 7, **characterized in that** adjacent profiled attachment members (1) are connected to one another in an integral manner or in a non-positively and/or positively locking manner at their end faces in each case.

## Revendications

1. Finition côté bordure d'un système composite d'isolation thermique d'une façade externe de bâtiment (5),
comprenant des profilés de soubassement (2) fixés sur la façade (5) du bâtiment et qui forment une protection contre l'humidité et une finition inférieure de construction des éléments d'isolation thermique (4).
dans laquelle une zone d'arête frontale du profilé de soubassement (2) est enserrée par un profilé d'enfichage (1), lequel profilé d'enfichage (1) est raccordé solidement aux éléments d'isolation thermique (4) et la partie du profilé d'enfichage (1) étant conformée en pli d'entrée pour la zone d'arête frontale du profilé de soubassement (2),
**caractérisée en ce que**
la zone d'arête frontale du profilé de soubassement (2) enserrée par une partie du profilé d'enfichage (1) est agencée sur une branche du profilé de soubassement (2) coudée verticalement en direction du sol, qui forme une arête d'égouttement et
un ou plusieurs profilés de soubassement (2) est ou sont raccordés mutuellement avec au moins un profilé d'enfichage (1) avec adaptation de formes et/ou par liaison de force de sorte qu'un mouvement relatif soit possible entre le ou les profilés de soubassement (2) et le profilé d'enfichage (1) au moins dans une direction axiale.

2. Finition selon la revendication 1, **caractérisée en ce que** le profilé d'enfichage (1) est raccordé à un treillis d'armature (3).

3. Finition selon la revendication 2, **caractérisée en ce que** le treillis d'armature (3) est formé d'un tissu flexible.

4. Finition selon l'une quelconque des revendications 2 à 3, **caractérisée en ce que** le profilé d'enfichage (1) et le treillis d'armature (3) sont raccordés l'un à l'autre par liaison matérielle.

5. Finition selon l'une quelconque des revendications 1 à 4, **caractérisée en ce que** le profilé d'enfichage (1) est formé d'une matière plastique.

6. Finition selon l'une quelconque des revendications 1 à 5, **caractérisée en ce que** des évidements et/ou des entailles sont formés sur le profilé d'enfichage (1) et/ou sur le profilé de soubassement (2).

7. Finition selon la revendication 6, **caractérisée en ce que** des évidements sont formés sur la partie verticale inférieure du profilé d'enfichage (1).

8. Finition selon l'une quelconque des revendications 1 à 7, **caractérisée en ce que** les profilés d'enfichage voisins (1) sont respectivement raccordés l'un à l'autre côté frontal par liaison matérielle, par liaison de force et/ou par adaptation de formes.
